# EUROPÄISCHE PATENTSCHRIFT

(11) **EP 1 199 479 B1**
(45) Veröffentlichungstag und Bekanntmachung des Hinweises auf die Patenterteilung: **10.08.2005**
(21) Anmeldenummer: 01115415.0
(22) Anmeldetag: 27.06.2001
(51) Int. Cl.: F15B 15/20, F15B 19/00

(54) **Fluidtechnische Einrichtung mit einer Diagnoseeinrichtung**
Fluid power device with diagnostic device
Dispositif hydropneumatique avec un dispositif diagnostique

(30) Priorität: 28.09.2000 DE 10048049
(43) Veröffentlichungstag der Anmeldung: 24.04.2002
(73) Patentinhaber: FESTO AG & Co, 73734 Esslingen (DE)
(72) Erfinder: Kühbauch, Heiko, 73257 Köngen (DE); Krämer, Joachim, 73257 Köngen (DE); Gräff, Uwe, 73760 Ostfildern (DE)
(74) Vertreter: Vetter, Hans, Dipl.-Phys. Dr.

(56) Entgegenhaltungen:
- EP-A- 0 775 835
- EP-A- 0 860 609
- DE-A- 19 636 418
- DE-U- 20 006 295
- US-A- 5 113 679

## Beschreibung

Die Erfindung betrifft eine fluidtechnische Einrichtung mit einer an eine Kolben-Zylinder-Anordnung angeschlossenen Ventilanordnung und mit einer Diagnoseeinrichtung gemäß dem Oberbegriff des Anspruchs 1.

Aus "Global Design News", Februar 2000, Seiten 64 und 65, ist es bekannt, einzelne Ventile oder Gruppen von Ventilen über einen Datenbus mit einer entfernten Zentralstation zu verbinden, die mit einer Diagnoseeinrichtung für die Ventile versehen ist. Weiterhin ist es daraus bekannt, auch an den Ventilen oder der Ventilanordnung selbst eine visuelle Diagnostikeinrichtung vorzusehen. Derartige Ventile oder Ventilanordnungen werden gewöhnlich in der Nähe von durch sie zu kontrollierenden Einheiten angeordnet, beispielsweise Kolben-Zylinder-Anordnungen. Dabei ist es prinzipiell bekannt, auch Diagnoseeinrichtungen für solche Kolben-Zylinder-Anordnungen vorzusehen, jedoch erfordert dies, insbesondere wenn visuelle Diagnose-Wiedergabeeinrichtungen an Ort und Stelle erwünscht sind, eine Vielzahl von Diagnoseeinrichtungen und Diagnose-Anzeigemitteln.

Aus der DE 196 36 418 A oder der US-A-5 113 679 sind fluidtechnische Einrichtungen gemäß der eingangs angegebenen Gattung bekannt. Die Diagnosefunktionen, insbesondere Sensorauswertungen, sind dabei im Steuergerät integriert, wobei zur Wiedergabe im einen Falle ein fest installierter Manometerblock vorgesehen ist, während im anderen Falle die Wiedergabe solcher Funktionen nur prinzipiell beschrieben ist, nicht dagegen auf welche Weise sie erfolgt. Eine nachträgliche Veränderung oder Erweiterung der Diagnosefunktionen ist nicht möglich.

Eine Aufgabe der vorliegenden Erfindung besteht darin, die Diagnoseeinrichtung und die Diagnose-Anzeigemittel für komplexe fluidtechnische Einrichtungen zu vereinfachen und variabler zu gestalten.

Diese Aufgabe wird erfindungsgemäß durch die Merkmale des Anspruchs 1 gelöst.

In vorteilhafter Weise ist eine einzige Diagnoseeinrichtung in der Ventilanordnung oder in der Kolben-Zylinder-Anordnung integriert, die zur Überprüfung von Komponenten beider Anordnungen ausgebildet ist. Auch die Diagnose-Anzeigemittel sind für beide Anordnungen gleichermaßen vorgesehen, so dass sich insgesamt der elektronische Aufwand verringert und dennoch eine visuelle Diagnoseerkennung auf einfache Weise möglich wird. Der Leitungsaufwand verringert sich entsprechend.

Die Diagnoseeinrichtung ist in vorteilhafter Weise in einer separaten Diagnoseplatine enthalten, wobei vorzugsweise Diagnose-Grundfunktionen in der Steuerplatinenanordnung und erweiterte optionale Funktionen in der separaten Diagnoseplatine untergebracht sind.

Dabei besitzt die Diagnoseplatine Steckverbindungsmittel zum Ein- oder Anstecken an die Steuerplatinenanordnung, so dass der Anwender zum einen in einfacher Weise erweiterte Diagnosefunktionen noch nachträglich durch Erwerb einer solchen Diagnoseplatine realisieren kann, und zum anderen ist ein einfacher Austausch der Diagnoseplatine möglich, wenn andere Diagnosefunktionen erwünscht werden.

Durch die in den Unteransprüchen aufgeführten Maßnahmen sind vorteilhafte Weiterbildungen und Verbesserungen der im Anspruch 1 angegebenen fluidtechnischen Einrichtung möglich.

Eine insgesamt besonders kompakte Anordnung wird dadurch erreicht, dass die Ventilanordnung an der Kolben-Zylinder-Anordnung anmontiert oder in dieser integriert ist, so dass die dann gebildete Einheit eine für beide Einzelsysteme dienende Diagnoseeinrichtung und Diagnose-Anzeigemittel zum Ablesen an Ort und Stelle besitzt.

Das Gehäuse der Kolben-Zylinder-Anordnung oder das Gehäuse der Ventilanordnung enthält in vorteilhafter Weise eine elektrische Steckverbindungsanordnung an der Gehäuse-Außenseite zur Verbindung der wenigstens einen Steuerplatine mit einer externen Station und/oder zur Stromversorgung. Dadurch wird auch eine zentrale Elektronikeinheit für beide Anordnungen gebildet, die ebenfalls den Leitungsaufwand reduziert und es ermöglicht, beide Anordnungen durch Verbindung mit einem einzigen Kabel an die externe Station und/oder an eine Stromversorgungseinrichtung anzuschließen.

Die Diagnoseplatine enthält vorzugsweise einen eigenen Mikrocontroller für Diagnosefunktionen.

In einer zweckmäßigen konstruktiven Ausgestaltung ist ein Gehäusedeckel zur Abdeckung einer Gehäuseöffnung des die elektronische Steuereinrichtung enthaltenden Gehäuses vorgesehen, der zur optionalen Aufnahme, insbesondere Steckaufnahme, der Diagnoseplatine ausgebildet ist. Somit kann eine einfache Nachrüstung dadurch erfolgen, dass der Gehäusedeckel vom Gehäuse abgenommen, die Diagnoseplatine eingesteckt und der Deckel dann wieder zur Verschließung der Gehäuseöffnung am Gehäuse fixiert wird, wodurch gleichzeitig die Steckverbindung zwischen der Diagnoseplatine und der Steuerplatinenanordnung hergestellt ist. Alternativ hierzu kann die Diagnoseplatine auch z.B. einstückig am Gehäusedeckel integriert sein. Zur Nachrüstung oder zur Veränderung der Diagnosefunktionen kann dann der gesamte Deckel in einfacher Weise ausgetauscht werden.

Dieser Gehäusedeckel enthält auch in vorteilhafter Weise die Diagnose-Anzeigemittel, oder er besitzt Durchgangsöffnungen oder Fenster zur Erkennung der an der darunter angeordneten Steuerplatinenanordnung angebrachten Diagnose-Anzeigemittel. Diese sind im einfachsten Falle als an der Steuerplatinenanordnung angebrachte Leuchtdioden ausgebildet, wobei Lichtleiter zur Lichtübertragung zu den Durchgangsöffnungen oder Fenster des Gehäusedeckels vorgesehen sind. Dies hat den Vorteil, dass der Gehäusedeckel selbst relativ einfach und ohne elektrische oder elektronische Ausstattung ausgebildet werden kann und dennoch zur Diagnoseablesung oder -erkennung dienen kann.

Die Leuchtdioden aufweisenden Diagnose-Anzeigemittel in Verbindung mit der Diagnoseeinrichtung sind in vorteilhafter Weise zur Erzeugung unterschiedlicher Diagnoseanzeigen durch Einschalten unterschiedlicher Leuchtdioden oder Leuchtdioden-Kombinationen und/oder durch unterschiedliche Einschaltsequenzen der Leuchtdioden ausgebildet. Dadurch kann eine schon relativ geringe Zahl von Leuchtdioden zur Wiedergabe relativ komplexer Diagnose-Anzeigefunktionen eingesetzt werden.

Besonders wichtige und vorteilhafte Diagnosefunktionen sind beispielsweise die Sensorüberwachung von Kolben- und/oder Ventilgliedsensoren, die Laufzeitüberwachung von beweglichen Komponenten, wie Kolben oder Ventilgliedern, Wartungsintervall-Anzeigen und/oder die Lebensdauerüberwachung, vor allem von beweglichen Teilen.

Die Diagnose-Anzeigemittel können in einer alternativen Ausgestaltung auch als Display ausgebildet sein, das vorzugsweise auch zur Anzeige von Steuerfunktionen und/oder zur Programmierung von Steuerfunktionen und Diagnosefunktionen ausgebildet sein kann.

Vorzugsweise sind auch Programmiermittel zur Programmierung oder Einstellung der Diagnosefunktionen und/oder von Steuerfunktionen vorgesehen. Diese Programmiermittel können als Tastatur an der Gehäuseseite ausgebildet sein oder aber als Schalter, insbesondere DIL-Schalter. Solche DIL-Schalter sind zweckmäßigerweise direkt an der Steuerplatinenanordnung und/oder der Diagnoseplatine angeordnet, so dass Diagnosefunktionen an Ort und Stelle programmiert werden können.

Als Programmiermittel kann auch eine drahtlose oder drahtgebundene Kommunikationsschnittstelle an der Gehäuseseite angeordnet sein, die über ein separates Bediengerät programmierbar ist.

Ein Ausführungsbeispiel der Erfindung ist in der Zeichnung dargestellt und in der nachfolgenden Beschreibung näher erläutert. Es zeigen:
- Fig. 1: eine perspektivische Darstellung einer Kolben-Zylinder-Anordnung, an der ein eine Ventilanordnung und die zugehörige Elektronik enthaltendes Gehäuse anmontiert ist,
- Fig. 2: eine perspektivische Ansicht dieses Gehäuses mit einem geöffneten Eckbereich zur Sichtbarmachung einer in eine Steuerplatine eingesteckten Diagnoseplatine und
- Fig. 3: einen Gehäusedeckel mit daran gehaltener Diagnoseplatine.

Bei dem in Fig. 1 dargestellten Ausführungsbeispiel ist eine übliche Kolben-Zylinder-Anordnung 10 dargestellt, wie sie von der Anmelderin angeboten und vertrieben wird. In einem Zylindergehäuse 11 mit im wesentlichen rechteckigem Querschnitt ist ein nicht erkennbarer Kolben längsverschiebbar geführt, der mit einer Kolbenstange 12 verbunden ist, die aus einem von zwei Zylinderdeckeln 13, 14 stirnseitig herausragt.

An der oberen Längsseite des Zylindergehäuses 11 ist ein Ventilgehäuse 15 anmontiert, das beispielsweise zwei nicht erkennbare Ventile enthält, durch die in üblicher Weise die beiden Zylinderkammern zu beiden Seiten des Kolbens mit fluidischem Druck beaufschlagbar sind, um den Kolben bzw. die Kolbenstange 12 in die eine oder andere Richtung zu bewegen. Die erforderlichen fluidischen Verbindungsleitungen sind im Zylindergehäuse 11 und im Ventilgehäuse 15 integriert und nicht dargestellt bzw. erkennbar. An einer Stirnseite 16 des Ventilgehäuses 15 sind ein fluidisches Druckanschlusselement 17, ein mit einem Schalldämpfer 18 versehener fluidischer Auslass 19 und ein elektrisches Steckverbindungselement 20 angeordnet. In einer durch Klemmringe 21 mündungsseitig verschließbaren Gehäusebohrung 22, die in der Längsrichtung des Ventilgehäuses 15 verläuft und an der Stirnseite 16 sowie der gegenüberliegenden Stirnseite 23 mündet, ist eine nicht dargestellte und erkennbare Kolbenanordnung der im Ventilgehäuse 15 enthaltenen Ventilanordnung längsverschiebbar angeordnet. Die ebenfalls nicht dargestellte Magnetanordnung der Ventilanordnung wird über das elektrische Steckverbindungselement 20 mit der erforderlichen Versorgungsspannung versorgt, wobei auch externe Steuersignale einer externen Steuerzentrale über eine Busleitung zugeführt werden können.

Zwei manuelle Betätigungselemente 24, 25 an der Gehäuse-Oberseite dienen zur manuellen Betätigung bzw. Auslösung der Ventilanordnung zur Druckbeaufschlagung der beiden Zylinderkammern.

Zwei ebenfalls an der Gehäuse-Oberseite angeordnete Justierelemente 26, 27 dienen zum Justieren der Geschwindigkeit, mit welcher der Kolben bzw. die Kolbenstange 12 ein- bzw. ausfährt. Das Justieren von Sensoren im Zylindergehäuse 11 zur Erkennung von Kolbenpositionen erfolgt beispielsweise im Zylinderdeckel 13 und/oder 14 und ist nicht dargestellt.

Ein einen Teil der Gehäuse-Oberseite abdeckender und abnehmbarer Gehäusedeckel 28 ist in den Figuren 2 und 3 näher dargestellt. Er besitzt an seiner zum Gehäuse-Inneren weisenden Innenseite eine einstückig angeformte Steckhalterung 29 zur Steckaufnahme einer Diagnoseplatine 30. Die eingesteckte Diagnoseplatine 30 besitzt an ihrem vom Gehäusedeckel 28 entfernten Endbereich ein Steckverbindungselement 31 zur elektrischen Steckverbindung mit einer senkrecht dazu im Ventilgehäuse 15 angeordneten Steuerplatine 32. An der dem Gehäusedeckel 28 zugewandten Seite der Steuerplatine 32 sind fünf als Diagnose-Anzeigemittel ausgebildete und in den Figuren nicht erkennbare Leuchtdioden in einer Reihe nebeneinander angeordnet, die mit bolzenartigen Lichtleiterelementen 33 versehen sind. Diese Lichtleiterelemente 33 erstrecken sich von der Steuerplatine 32 aus bis in entsprechend angeordnete Durchgangsöffnungen 34 im Gehäusedeckel 28 hinein, so dass am Gehäusedeckel das Einschalten dieser Leuchtdioden erkennbar ist. Anstelle von Durchgangsöffnungen 34 können prinzipiell auch Fenster vorgesehen sein, an denen die Lichtleiterelemente 33 münden. Weiterhin können die Leuchtdioden prinzipiell auch am Gehäusedeckel 28 angeordnet sein, wobei dann allerdings entsprechende elektrische Verbindungsleitungen vorgesehen sein müssten.

Die Steuerplatine 32 enthält einen Mikrocontroller für Streuerfunktionen und Sensorfunktionen der Kolben-Zylinder-Anordnung 10 sowie der Ventilanordnung im Ventilgehäuse 15. Er empfängt Sensorsignale, beispielsweise von Sensoren zur Erfassung von Kolbenpositionen, Ventilgliedsensoren, Drucksensoren und dergleichen. Direkt gesteuert werden die Ventile oder das Ventil der Ventilanordnung. Die Programmierung des Mikrocontrollers kann über eine externe Zentralstation, eine verbindende Busanordnung und das Steckverbindungselement 20 erfolgen. Alternativ oder zusätzlich kann auch das Ventilgehäuse 15 Programmierelemente aufweisen, beispielsweise DIL-Schalter auf der Steuerplatine 32 oder weiteren Platinen bzw. Steuerplatinen. Auch an der Außenseite des Ventilgehäuses 15 können Programmierschalter oder eine Programmiertastatur angeordnet sein, wobei dann beispielsweise auch ein Display zur Erleichterung der Programmierung vorgesehen ist.

Die Diagnoseplatine 30 besitzt ebenfalls einen Mikrocontroller für Diagnosefunktionen, der ebenfalls mittels DIL-Schaltern an der Diagnoseplatine 30 oder über eine Tastatur an der Gehäuse-Außenseite oder über eine Busanordnung programmiert werden kann.

Diagnosefunktionen sind beispielsweise die Lebensdauerüberwachung der Ventilglieder und/oder des Kolbens. Dabei kann eine vorgesehene Anzahl von Hüben eingestellt werden, beispielsweise 10.000 Hübe bei den Ventilgliedern. Nach Erreichen dieser Zahl erfolgt dann eine entsprechende Diagnoseanzeige. Weiterhin kann eine Hubdauerüberwachung erfolgen, das heißt, die Bewegungsdauer des Hubes des Ventilglieds und/oder des Kolbens kann überwacht und eine vorgesehene Bewegungsdauer zuzüglich einer Toleranz entsprechend eingestellt werden. Bei Überschreiten des eingestellten Wertes erfolgt eine entsprechende Diagnoseanzeige. Die Anzahl der Hübe kann auch bei Bedarf gespeichert werden. Weiterhin können beispielsweise die Positionssensoren für den Kolben überwacht werden, wobei jeweils derjenige Sensor eine der überwachenden Leuchtdioden einschaltet, der gerade anspricht. Ein gleichzeitiges Ansprechen mehrerer Positionssensoren macht eine Fehlfunktion kenntlich. Weitere an sich bekannte Diagnosefunktionen können ebenfalls noch vorgesehen sein, wobei sowohl Diagnosefunktionen der Kolben-Zylinder-Anordnung 10 als auch der Ventilanordnung enthalten sind.

Entsprechend der jeweiligen Diagnoseanzeige wird eine Leuchtdiode oder werden mehrere Leuchtdioden dauernd leuchtend oder blinkend aktiviert, so dass bereits mit fünf Leuchtdioden eine Vielzahl unterschiedlicher Diagnosefunktionen kenntlich gemacht werden kann. Die Zahl der Leuchtdioden ist selbstverständlich nicht auf die Zahl fünf begrenzt. Auch unterschiedliche Leuchtfarben können zur Anzeige verschiedener Diagnosefunktionen verwendet werden.

Alternativ zu Leuchtdioden kann als Diagnose-Anzeigemittel auch ein Display am Ventilgehäuse 15 vorgesehen sein, durch das die unterschiedlichen Diagnosemitteilungen direkt angezeigt werden können. Dieses Display kann auch zusätzlich zur Programmierung und zur Anzeige von Steuerfunktionen verwendet werden.

Die Diagnoseplatine kann sämtliche Diagnosefunktionen enthalten, oder aber einige Diagnose-Grundfunktionen sind in der Steuerplatine 32 enthalten, so dass die Diagnoseplatine 30 zusätzlich einsetzbar bzw. nachrüstbar ist, wenn die zusätzlichen Diagnosefunktionen erwünscht sind. In diesem Falle muss lediglich der Gehäusedeckel 28 abgenommen, die Diagnoseplatine 30 eingesteckt und der Gehäusedeckel 28 wieder so aufgesteckt bzw. am Ventilgehäuse 15 fixiert werden, dass das Steckverbindungselement 31 die Diagnoseplatine 30 elektrisch mit der Steuerplatine 32 verbindet. Auf diese Weise können auch unterschiedliche Diagnoseplatinen je nach Anwenderwunsch alternativ eingesetzt werden.

Die Diagnoseplatine 30 kann auch am oder im Gehäusedeckel 28 integriert sein. Die elektrische Verbindung mit der Steuerplatine 32 erfolgt dann auf gleiche Weise, jedoch muss zum Auswechseln von Diagnosefunktionen jeweils der entsprechende Gehäusedeckel ausgewechselt werden.

In Abwandlung des dargestellten Ausführungsbeispiels können das Ventilgehäuse 15 bzw. die darin enthaltenen Komponenten auch im Zylindergehäuse 11 integriert sein. Eine weitere Alternative besteht darin, dass die elektronischen Komponenten, beispielsweise auch die Diagnoseplatine 30, im Zylindergehäuse 11 untergebracht sind. Schließlich kann das Ventilgehäuse 15 auch separat vom Zylindergehäuse 11 angeordnet sein, wobei dann elektrische und fluidische Verbindungsleitungen erforderlich sind.

## Patentansprüche

1. Fluidtechnische Einrichtung mit einer an eine Kolben-Zylinder-Anordnung (10) angeschlossenen Ventilanordnung (15) und mit einer in der Ventilanordnung (15) oder in der Kolben-Zylinder-Anordnung (10) integrierten elektronischen Steuereinrichtung für beide Anordnungen, die eine Diagnoseeinrichtung für Komponenten in der Ventil- (15) und Kolben-Zylinder-Anordnung (10) sowie Diagnose-Anzeigemittel (33) aufweist, **dadurch gekennzeichnet, dass** das Gehäuse (11) der Kolben-Zylinder-Anordnung (10) oder das Gehäuse der Ventilanordnung (15) eine im wesentlichen die elektronische Steuereinrichtung für beide Anordnungen bildende elektronisch bestückte Steuerplatinenanordnung (32) enthält, wobei eine separate Diagnoseplatine (30) die Diagnoseeinrichtung enthält und Steckverbindungsmittel (31) zum Ein- oder Anstecken an die Steuerplatinenanordnung (32) besitzt.

2. Fluidtechnische Einrichtung nach Anspruch 1, **dadurch gekennzeichnet, dass** die Ventilanordnung (15) an der Kolben-Zylinder-Anordnung (10) anmontiert oder in dieser integriert ist.

3. Fluidtechnische Einrichtung nach Anspruch 1 oder 2, **dadurch gekennzeichnet, dass** eine elektrische Steckverbindungsanordnung (20) an der Gehäuse-Außenseite zur Verbindung der Steuerplatinenanordnung (32) mit einer externen Station und/oder zur Stromversorgung angeordnet ist.

4. Fluidtechnische Einrichtung nach einem der vorhergehenden Ansprüche, **dadurch gekennzeichnet, dass** die Diagnoseplatine (30) einen eigenen Mikrocontroller für Diagnosefunktionen besitzt.

5. Fluidtechnische Einrichtung nach einem der vorhergehenden Ansprüche, **dadurch gekennzeichnet, dass** ein Gehäusedeckel (28) zur Abdeckung einer Gehäuseöffnung des die Steuerplatinenanordnung (32) enthaltenden Gehäuses vorgesehen ist, der vorzugsweise zur optionalen Aufnahme, insbesondere Steckaufnahme, der Diagnoseplatine (30) ausgebildet ist oder an dem die Diagnoseplatine integriert ist.

6. Fluidtechnische Einrichtung nach Anspruch 5, **dadurch gekennzeichnet, dass** der Gehäusedeckel (28) die Diagnose-Anzeigemittel enthält oder Durchgangsöffnungen (34) oder Fenster zur Erkennung der an der darunter angeordneten Steuerplatinenanordnung (32) angebrachten Diagnose-Anzeigemittel (33) besitzt.

7. Fluidtechnische Einrichtung nach Anspruch 6, **dadurch gekennzeichnet, dass** die Diagnose-Anzeigemittel (33) als an der Steuerplatinenanordnung (32) angebrachte Leuchtdioden ausgebildet sind, und dass Lichtleiter zur Lichtübertragung zu den Durchgangsöffnungen (34) oder Fenster des Gehäusedeckels (28) vorgesehen sind.

8. Fluidtechnische Einrichtung nach einem der vorhergehenden Ansprüche, **dadurch gekennzeichnet, dass** die Leuchtdioden aufweisenden Diagnose-Anzeigemittel (33) in Verbindung mit der Diagnoseeinrichtung zur Erzeugung unterschiedlicher Diagnoseanzeigen durch Einschalten unterschiedlicher Leuchtdioden oder Leuchtdioden-Kombinationen und/oder durch unterschiedliche Einschaltsequenzen und/oder Farben der Leuchtdioden ausgebildet sind.

9. Fluidtechnische Einrichtung nach einem der Ansprüche 1 bis 6, **dadurch gekennzeichnet, dass** die Diagnose-Anzeigemittel als Display ausgebildet sind, das vorzugsweise auch zur Anzeige von Steuerfunktionen und/oder zur Programmierung ausgebildet ist.

10. Fluidtechnische Einrichtung nach einem der vorhergehenden Ansprüche, **gekennzeichnet durch** eine Sensorüberwachung und/oder Laufzeitüberwachung von beweglichen Komponenten, wie Kolben oder Ventilgliedern, und/oder Wartungsintervall-Anzeigen und/oder Lebensdauerüberwachung als Diagnosefunktionen, wobei die Sensorüberwachung vorzugsweise als Sensor-Paarüberwachung von Kolben- und/oder Ventilgliedsensoren ausgebildet ist.

11. Fluidtechnische Einrichtung nach einem der vorhergehenden Ansprüche, **dadurch gekennzeichnet, dass** Programmiermittel zur Programmierung oder Einstellung der Diagnosefunktionen und/oder von Steuerfunktionen vorgesehen sind, wobei die Programmiermittel vorzugsweise als Tastatur an der Gehäuse-Außenseite oder als Schalter, insbesondere DIL-Schalter, ausgebildet sind, und wobei die Programmiermittel vorzugsweise eine drahtlose oder drahtgebundene Kommunikationsschnittstelle am oder im Gehäuse aufweisen, die mit einem separaten Bediengerät in Wirkverbindung stehen.

12. Fluidtechnische Einrichtung nach Anspruch 11, **dadurch gekennzeichnet, dass** die Schalter an der Steuerplatinenanordnung (32) und/oder der Diagnoseplatine (30) angeordnet sind.

## Claims

1. Fluid power device with a valve assembly (15) connected to a piston/cylinder assembly (10) and with an electronic control unit for both assemblies integrated either into the valve assembly (15) or into the piston/cylinder assembly (10) and incorporating a diagnostic device for components of the valve assembly (15) and the piston/cylinder assembly (10) and diagnostic display means (33), **characterised in that** the housing (11) of the piston/cylinder assembly (10) or the housing of the valve assembly (15) contains a component-carrying control circuit board assembly (32) essentially representing the electronic control unit for both assemblies, a separate diagnostic board (30) containing the diagnostic device and featuring connecting means (31) for insertion into or plugging to the control circuit board assembly (32).

2. Fluid power device according to claim 1, **characterised in that** the valve assembly (15) is mounted on or integrated into the piston/cylinder assembly (10).

3. Fluid power device according to claim 1 or 2, **characterised in that** an electric connector arrangement (20) is located on the outside of the housing to connect the control circuit board assembly (32) to an external station and/or to a power supply.

4. Fluid power device according to any of the preceding claims, **characterised in that** the diagnostic board (30) is provided with its own microcontroller for diagnostic functions.

5. Fluid power device according to any of the preceding claims, **characterised in that** a housing cover (28) is provided to cover an opening of the housing containing the control circuit board assembly (32), which is preferably designed as an optional receptacle, in particular a plug-in receptacle, for the diagnostic board (30) or with which the diagnostic board is integrated.

6. Fluid power device according to claim 5, **characterised in that** the housing cover (28) contains the diagnostic display means or has through-openings (34) or windows through which the diagnostic display means (33) located on the control circuit board assembly (32) arranged thereunder can be seen.

7. Fluid power device according to claim 6, **characterised in that** the diagnostic display means (33) are designed as light-emitting diodes mounted on the control circuit board assembly (32), and **in that** optical waveguides are provided to transmit light to the through-openings (34) or windows of the housing cover (28).

8. Fluid power device according to any of the preceding claims, **characterised in that** the diagnostic display means (33) with the light-emitting diodes, together with the diagnostic device, are designed for the generation of various diagnostic displays by switching on different light-emitting diodes or combinations of light-emitting diodes and/or by means of different switch-on sequences and/or colours of the light-emitting diodes.

9. Fluid power device according to any of claims 1 to 6, **characterised in that** the diagnostic display means are designed as a display which is preferably also used for indicating control functions and/or for programming.

10. Fluid power device according to any of the preceding claims, **characterised by** sensor monitoring and/or running time monitoring of moving components, such as pistons or valve members, and/or by service interval displays and/or life monitoring as diagnostic functions, the sensor monitoring function preferably involving the monitoring of pistons and/or valve members by pairs of sensors.

11. Fluid power device according to any of the preceding claims, **characterised in that** programming means are provided for programming or setting the being preferably designed as a keypad on the outside of the housing or as switches, in particular DIL switches, and said programming means preferably having a wireless or wired communication interface on or in the housing, which is actively connected to a separate user interface.

12. Fluid power device according to claim 11, **characterised in that** the switches are located on the control circuit board assembly (32) and/or on the diagnostic board (30).

## Revendications

1. Dispositif hydropneumatique comprenant un dispositif de soupapes (15) raccordé à un dispositif piston-cylindre (10) et un système de commande électronique intégré dans le dispositif de soupapes (15) ou dans le dispositif piston-cylindre (10) pour les deux dispositifs, qui présente un dispositif de diagnostic pour des composants dans le dispositif de soupapes (15) et le dispositif piston-cylindre (10) ainsi que des moyens d'affichage de diagnostic (33), **caractérisé en ce que** le boîtier (11) du dispositif piston-cylindre (10) ou le boîtier du dispositif de soupapes (15) contient un système de platine de commande (32) équipé de façon électronique et formant sensiblement le système de commande électronique pour les deux dispositifs, une platine de diagnostic (30) séparée contenant le dispositif de diagnostic et présentant des moyens de liaison par emboîtement (31) pour l'emboîtement ou le rattachement au système de platine de commande (32).

2. Dispositif hydropneumatique selon la revendication 1, **caractérisé en ce que** le dispositif de soupapes (15) est monté sur le dispositif piston-cylindre (10) ou est intégré dans celui-ci.

3. Dispositif hydropneumatique selon la revendication 1 ou 2, **caractérisé en ce qu'**un dispositif électrique de liaison par emboîtement (20) est disposé sur le côté extérieur du boîtier pour la liaison du système de platine de commande (32) avec une station externe et/ou pour l'alimentation électrique.

4. Dispositif hydropneumatique selon l'une des revendications précédentes, **caractérisé en ce que** la platine de diagnostic (30) présente son propre microcontrôleur pour des fonctions de diagnostic.

5. Dispositif hydropneumatique selon l'une des revendications précédentes, **caractérisé en ce qu'**un couvercle de boîtier (28) est prévu pour le revêtement d'une ouverture de boîtier du boîtier contenant le système de platine de commande (32), qui est conçu de préférence pour le logement optionnel, en particulier le logement par emboîtement, de la platine de diagnostic (30) ou sur lequel la platine de diagnostic est intégrée.

6. Dispositif hydropneumatique selon la revendication 5, **caractérisé en ce que** le couvercle de boîtier (28) contient les moyens d'affichage de diagnostic ou présente des ouvertures de passage (34) ou des fenêtres pour la reconnaissance des moyens d'affichage de diagnostic (33) placés sur le système de platine de commande (32) disposé au-dessous.

7. Dispositif hydropneumatique selon la revendication 6, **caractérisé en ce que** les moyens d'affichage de diagnostic (33) sont réalisés comme des diodes électroluminescentes placées sur le système de platine de commande (32) et **en ce qu'**il est prévu des conducteurs optiques pour la transmission de lumière aux ouvertures de passage (34) ou aux fenêtres du couvercle de boîtier (28).

8. Dispositif hydropneumatique selon l'une des revendications précédentes, **caractérisé en ce que** les moyens d'affichage de diagnostic (33) présentant les diodes électroluminescentes sont réalisés en liaison avec le système de diagnostic pour la génération de différents affichages de diagnostic par l'enclenchement de différentes diodes électroluminescentes ou combinaisons de diodes électroluminescentes et/ou par différentes séquences d'enclenchement et/ou couleurs de diodes électroluminescentes.

9. Dispositif hydropneumatique selon l'une des revendications 1 à 6, **caractérisé en ce que** les moyens d'affichage de diagnostic sont réalisés comme un écran qui est réalisé de préférence également pour l'affichage de fonctions de commande et/ou pour la programmation.

10. Dispositif hydropneumatique selon l'une des revendications précédentes, **caractérisé par** un contrôle à capteurs et/ou un contrôle du temps de déplacement pour des composants mobiles comme des pistons ou des éléments de soupape et/ou des affichages d'intervalle de maintenance et/ou un contrôle de la durée de vie comme fonctions du diagnostic, le contrôle par capteurs étant conçu de préférence comme contrôle de paire de capteurs d'éléments de piston et/ou capteurs d'éléments de soupape.

11. Dispositif hydropneumatique selon l'une des revendications précédentes, **caractérisé en ce que** des moyens de programmation sont prévus pour la programmation ou le réglage des fonctions de diagnostic et/ou des fonctions de commande, les moyens de programmation étant réalisés de préférence comme clavier sur le côté extérieur du boîtier ou comme interrupteur, en particulier comme interrupteur DIL, et les moyens de programmation présentant de préférence une interface de communication sans fil ou reliée par fil sur ou dans le boîtier, qui sont en liaison fonctionnelle avec un appareil de commande séparé.

12. Dispositif hydropneumatique selon la revendication 11, **caractérisé en ce que** les interrupteurs sont disposés sur le système de platine de commande (32) et/ou la platine de diagnostic (30).
